# FASCICULE DE BREVET EUROPEEN

(11) **EP 3 124 719 B1**
(45) Date de publication et mention de la délivrance du brevet: **21.03.2018**
(21) Numéro de dépôt: 16177072.2
(22) Date de dépôt: 30.06.2016
(51) Int. Cl.: E04G 11/08, E04B 2/86

(54) **DISPOSITIF DE MAINTIEN DE COFFRAGE POUR ÉLÉMENT DE CONSTRUCTION, ÉLÉMENT DE CONSTRUCTION MUNI DUDIT DISPOSITIF ET PROCÉDÉ DE COFFRAGE UTILISANT LEDIT DISPOSITIF**
SCHALUNGHALTEVORRICHTUNG FÜR BAUELEMENT, BAUELEMENT MIT EINER SOLCHEN VORRIRICHTUNG UND SCHALUNGSVERFAHREN MIT EINER SOLCHEN VORRICHTUNG
FORMWORK RETAINING DEVICE FOR BUILDING ELEMENT, BUILDING ELEMENT HAVING SUCH DEVICE AND SHUTTERING METHOD USING SAID DEVICE

(30) Priorité: 30.07.2015 FR 1557312
(43) Date de publication de la demande: 01.02.2017
(73) Titulaire: Tornatore, Pino, 68000 Colmar (FR)
(72) Inventeur: Tornatore, Pino, 68000 Colmar (FR)
(74) Mandataire: Koelbel, Caroline

(56) Documents cités:
- CH-A5- 677 256
- DE-U1-202013 003 444

## Description

### Domaine technique :

La présente invention concerne un dispositif de maintien de coffrage pour maintenir au moins un panneau de coffrage agencé pour fermer au moins en partie un évidement prévu dans un élément de construction, ledit évidement étant compris entre deux faces opposées dudit élément de construction chacune délimitée par une tranche, ledit panneau de coffrage étant au moins partiellement en appui sur lesdites tranches.

La présente invention concerne également un élément de construction et un procédé de coffrage.

### Technique antérieure :

Un mur à coffrage intégré se présente usuellement sous la forme de deux parois appelées communément des peaux, sensiblement parallèles et maintenues à distance l'une de l'autre par des armatures de liaison. Un mur à coffrage intégré est un élément de construction préfabriqué en usine qui est destiné à être acheminé sur un chantier de construction. La distance ménagée entre les deux peaux, est destinée à recevoir un matériau pouvant être coulé en place sur le chantier, tel que du béton. Après durcissement, ce matériau de remplissage forme le noyau du mur à coffrage intégré. Les deux parois jouent ainsi le rôle de coffrage.

La plupart du temps pour former une construction, on utilise une pluralité de murs à coffrage intégré qui sont adjacents deux à deux par leurs extrémités latérales respectives.

Pour former des angles, il est courant que les parois des murs à coffrage intégré adjacents soient décalées l'une par rapport à l'autre dans des plans parallèles. Dans ces deux cas, le coffrage continu du noyau est assuré. Toutefois et selon le type de construction, il est également fréquent que l'une des extrémités latérales d'un mur à coffrage intégré doive être laissée libre, c'est-à-dire qu'aucun autre élément de construction adjacent n'est présent dans la continuité de cette extrémité latérale. Il est par conséquent nécessaire de former un arrêt de coffrage à l'extrémité latérale avant de procéder au coulage du noyau.

La plupart du temps pour former un tel arrêt de coffrage, on utilise une planche, généralement en bois, que l'on dispose le long de l'extrémité latérale du mur à coffrage intégré de sorte à fermer l'extrémité latérale. En général, l'on fixe la planche d'arrêt de coffrage au mur à coffrage intégré sur le chantier par des moyens de fixation. La planche de coffrage est souvent fixée au mur à coffrage intégré au moyen de chevilles réparties le long des extrémités latérales des parois du mur à coffrage intégré. Cette solution présente l'inconvénient de nécessiter au moins deux opérateurs pour tenir d'une part la planche d'arrêt de coffrage et d'autre part pour percer et cheviller les tranches des parois du mur à coffrage intégré. De plus, après coffrage, il est nécessaire de retirer les chevilles et de reboucher les trous. Il en résulte un temps de main d'oeuvre conséquent. En outre, le perçage des tranches et le décoffrage de la planche de coffrage par enlèvement des chevilles peuvent nuire à l'intégrité du mur en endommageant les extrémités latérales des parois présentant une épaisseur faible comparativement au diamètre des chevilles. La planche d'arrêt de coffrage est également souvent endommagée et est par conséquent difficilement réutilisable. De plus, ce système permet uniquement de coffrer une extrémité latérale de mur à coffrage intégré droite et non une extrémité latérale en biais.

Il est également connu de maintenir la planche d'arrêt de coffrage par des colliers de serrage mis en place au travers de trous pré percés dans la planche de coffrage et entourant une armature interne du noyau traversant de part en part le mur. Cette solution présente l'inconvénient d'être relativement complexe à mettre en place, puisqu'un alignement parfait entre chaque trou et l'armature correspondante est nécessaire. Le décoffrage est également fastidieux puisqu'il est nécessaire de couper les colliers de serrage qui dépassent de l'extrémité latérale du mur à coffrage intégré et de reboucher les trous.

Une autre possibilité connue de l'art antérieur consiste à fixer la planche d'arrêt de coffrage au mur à coffrage intégré lors de sa fabrication en usine. Dans ce cas, la planche de coffrage est équipée de moyens d'ancrage, de type clou, qui sont noyés dans les extrémités latérales des parois lors du coulage de celles-ci. Cette solution n'est pas optimale puisqu'elle n'est pas totalement sécurisée. En effet, des risques de coupure sont encourus par les opérateurs lorsque les moyens d'ancrage sont apparents lors du coulage ou du décoffrage. Des points de rouille peuvent également apparaître aux extrémités latérales des parois après décoffrage. De plus, ce système permet uniquement de coffrer une extrémité latérale de mur droite et non une extrémité latérale en biais. Le mur à coffrage intégré obtenu présente en outre l'inconvénient de ne pas être standard.

On connaît en outre de la publication CH 677 256 A5, un coffrage pour former des murs pleins. Il comporte deux panneaux de coffrage renforcés par des poutres en bois verticales, les panneaux étant parallèles entre eux et espacés l'un de l'autre, et un panneau de coffrage d'extrémité disposé transversalement dans l'espace entre les deux panneaux de coffrage. Ce document décrit également un dispositif pour maintenir le panneau de coffrage d'extrémité et ajuster sa position dans ledit espace, qui comporte deux éléments d'appui fixés à l'extérieur des deux panneaux de coffrage parallèles, et montés au droit d'une plaque de support. Ces éléments d'appui sont parallèles entre eux et distants l'un de l'autre. En outre, la plaque de support porte un manchon mobile en translation sur ladite plaque et traversé par une tige filetée munie à une extrémité d'une semelle sur laquelle est fixé le panneau de coffrage d'extrémité permettant son positionnement entre les deux panneaux de coffrage. Toutefois, le dispositif de coffrage décrit est mal adapté aux murs à coffrage intégré. En effet, ce dispositif de coffrage nécessite plusieurs points de fixation. Il en résulte que les parois du mur à coffrage intégré sont dégradées par ces multiples points de fixation. De plus, un tel dispositif de coffrage est complexe à mettre en oeuvre. On connaît également du document DE 20 2013 003 444 U1, un dispositif de maintien de coffrage qui possède les caractéristiques du préambule de la revendication 1. Enfin, il est également connu de préfabriquer en usine un mur à coffrage intégré dont l'extrémité latérale est fermée au préalable par une surépaisseur en béton. Cette solution présente l'inconvénient de devoir modifier substantiellement les moules de fabrication des murs à coffrage intégré et d'augmenter les coûts de fabrication.

### Exposé de l'invention :

La présente invention vise à pallier ces inconvénients en proposant un dispositif de maintien de coffrage adapté à divers éléments de construction et notamment des murs à coffrage intégré standard, qui soit sans danger pour les opérateurs, qui soit facile à fixer sur l'élément de construction sans le dégrader, qui soit facile à mettre en oeuvre par un unique opérateur, qui soit capable de résister à des efforts de poussée du béton lors du coulage, qui évite la dégradation de l'élément de construction et préserve son intégrité, et qui diminue considérablement le temps de mise en oeuvre et améliore grandement l'ergonomie du chantier.

Dans ce but, l'invention concerne un dispositif de maintien de coffrage ayant les caractéristiques de la revendication 1. De manière avantageuse, le support de guidage peut présenter une forme rectiligne et comporter au moins un tube profilé fermé à une de ses extrémités.

De manière avantageuse, le dispositif de maintien de coffrage peut comporter un patin orientable monté sur ladite portion transverse dudit élément mobile par une articulation pour former une butée d'appui orientable.

La portion rectiligne de l'élément mobile peut comporter un premier tube profilé et ladite portion transverse peut comporter un second tube profilé comportant une pluralité de trous traversants définissant plusieurs positions pour ledit patin orientable.

Le patin orientable peut comporter un profilé rectiligne solidaire d'un étrier central couplé à ladite portion transverse de l'élément mobile par ladite articulation.

De préférence, les moyens de réglage comportent une tige filetée munie à une extrémité d'un embout de réglage et couplée à l'autre extrémité à un écrou, ladite tige filetée étant comprise à l'intérieur d'une partie au moins du support de guidage et de l'élément mobile, ladite tige filetée traversant l'extrémité du support de guidage et ladite tige filetée étant vissée dans ledit écrou.

Lesdits moyens de fixation peuvent être agencés pour être en appui sur ledit support de guidage sur une unique surface d'appui et pour être fixés audit élément de construction en un unique point de fixation.

De manière avantageuse, les moyens de fixation comportent une bride de serrage agencée pour enserrer au moins en partie ledit support de guidage et pour être en appui contre la face dudit élément de construction et un organe de fixation agencé pour traverser ladite bride de serrage et pour être fixé dans un organe de réception que comporte la face dudit élément de construction.

De préférence, ledit organe de fixation est une vis et la bride de serrage est formée d'une plaque en forme de L comportant un trou traversant pour recevoir ladite vis, une partie droite pour être uniquement en appui sans liaison directe contre le support de guidage et une partie recourbée pour être en contact temporaire avec la face de l'élément de construction.

L'invention concerne également un élément de construction du genre indiqué en préambule, caractérisé en ce qu'il comporte au moins un dispositif de maintien de coffrage décrit ci-dessus agencé pour maintenir un panneau de coffrage au moins partiellement en appui sur les tranches desdites faces dudit élément de construction et fermer au moins en partie ledit évidement.

De préférence, l'élément de construction comporte au moins une douille noyée dans une de ses faces, agencée pour recevoir lesdits moyens de fixation dudit dispositif de maintien de coffrage.

Selon une variante de réalisation préférée, l'élément de construction consiste en un mur à coffrage intégré comportant deux parois sensiblement parallèles et maintenues à distance l'une de l'autre pour former ledit évidement pouvant être rempli par un matériau de remplissage, au moins une paroi dudit mur à coffrage intégré (2) comportant ladite au moins une douille débouchant sur ladite face, ledit mur à coffrage intégré comportant au moins une extrémité latérale fermée au moins en partie par au moins un panneau de coffrage rapporté et maintenu par ladite butée d'appui dudit dispositif de maintien de coffrage, ledit dispositif de maintien de coffrage étant fixé sur ladite paroi dudit mur à coffrage intégré par lesdits moyens de fixation.

L'invention concerne également un procédé de coffrage d'un élément de construction décrit ci-dessus utilisant le dispositif de maintien de coffrage décrit ci-dessus caractérisé en ce que :
- l'on fixe ledit dispositif de maintien de coffrage à l'élément de construction par l'intermédiaire des moyens de fixation en maintenant ladite butée d'appui à distance de l'évidement à coffrer dudit élément de construction,
- l'on dispose un panneau de coffrage entre ledit évidement dudit élément de construction et la butée d'appui dudit dispositif de maintien de coffrage, et
- l'on rapproche ladite butée d'appui dudit panneau de coffrage en déplaçant l'élément mobile du dispositif de maintien de coffrage de la position passive à la position active selon une translation rectiligne le long dudit support de guidage grâce auxdits moyens de réglage jusqu'à ce que la butée d'appui vienne en appui et exerce une force de résistance contre ledit panneau de coffrage.

### Description sommaire des dessins :

La présente invention et ses avantages apparaîtront mieux dans la description suivante d'un mode de réalisation donné à titre d'exemple non limitatif, en référence aux dessins annexés, dans lesquels:
- la figure 1 représente une vue en perspective du dispositif de maintien de coffrage selon l'invention avec ses moyens de fixation,
- la figure 2 est une vue en perspective par transparence du dispositif de maintien de coffrage de la figure 1 sans ses moyens de fixation,
- la figure 3 est une vue en perspective du dispositif de maintien de coffrage de la figure 2 illustrant le déplacement de l'élément mobile entre deux positions,
- la figure 4 est une vue en perspective d'un mur à coffrage intégré muni de deux dispositifs de maintien de coffrage de la figure 1 pour maintenir un coffrage en biais, et
- la figure 5 est une vue de dessus du mur à coffrage intégré de la figure 4.

### Illustrations de l'invention et meilleure manière de la réaliser :

En référence aux figures 1 à 5, la présente invention concerne un dispositif de maintien de coffrage 1 qui permet de maintenir un panneau de coffrage 3 sur un élément de construction 2 et qui est agencé pour fermer au moins en partie un évidement 21 prévu dans l'élément de construction 2. Le dispositif de maintien de coffrage 1 s'applique particulièrement aux arrêts de coffrage d'éléments de construction, tels que des extrémités latérales 22 ou des ouvrants (fenêtres, portes) (non représentés) de mur à coffrage intégré 2, ou de mur préfabriqué plein (non représenté), par exemple. La présente invention illustre un exemple de réalisation, dans lequel le dispositif de maintien de coffrage 1 est utilisé pour maintenir un panneau de coffrage 3, se présentant sous la forme d'une planche par exemple en bois, à une des extrémités latérales 22 d'un mur à coffrage intégré 2. Bien entendu, cet exemple d'utilisation n'est pas limitatif.

Le dispositif de maintien de coffrage 1, tel qu'illustré dans les figures 1 à 3, comporte un support de guidage 10 destiné à être fixé à l'élément de construction 2 par des moyens de fixation 14, dans lequel coulisse un élément mobile 11 comportant une butée d'appui 13, 112 agencée pour être disposée contre le panneau de coffrage 3. L'élément mobile 11 et sa butée d'appui présente la forme d'une équerre.

Le support de guidage 10 comporte un tube profilé 101 rectiligne et creux, de section carrée, fermé à une de ses extrémités par une plaque 102 munie d'un trou traversant, et ouverte à son autre extrémité. Dans l'exemple illustré, le support de guidage 10 est constitué d'une seule pièce. L'élément mobile 11 comporte quant à lui un premier tube profilé 111 rectiligne, creux et ouvert à l'une de ses extrémités qui forme une portion rectiligne. Le premier tube profilé 111 comporte également une section carrée qui est inférieure à la section du tube profilé 101 du support de guidage 10, pour permettre l'emboitement et le coulissement de l'élément mobile 11 dans le support de guidage 10. Le support de guidage 10 et l'élément mobile 11 sont ainsi montés de manière télescopique. Il en résulte que l'élément mobile 11 peut se déplacer selon une translation rectiligne par rapport au support de guidage 10 et que la longueur L du dispositif de maintien de coffrage 1 est réglable. La figure 3 illustre le déplacement de l'élément mobile 11 par rapport au support de guidage 10 entre deux positions pour faire varier la longueur L du dispositif de maintien de coffrage 1 entre la longueur L1 et la longueur L2. Avantageusement lorsque le dispositif de maintien de coffrage 1 est monté sur un élément de construction 2, la longueur L du dispositif de maintien de coffrage 1 peut varier entre au moins une position passive dans laquelle ladite butée d'appui 13, 112 n'est pas en appui contre le panneau de coffrage 3 et une position active dans laquelle ladite butée d'appui 13, 112 est en appui contre lui. En plus d'être couplés entre eux par emboitement, le support de guidage 10 et l'élément mobile 11 sont également liés entre eux par une vis sans fin, comportant une tige filetée 121 munie à une extrémité d'un embout de réglage 122 et à l'autre extrémité d'un écrou 123, et formant des moyens de réglage 12, comme l'illustre la figure 2. En effet, la tige filetée 121 traverse la plaque 102 par son trou traversant et l'embout de réglage 122 est disposé à l'extérieur et en butée contre la plaque 102. En outre, la tige filetée 121 est comprise à l'intérieur du tube profilé 101 du support de guidage 10 et également comprise à l'intérieur du premier tube profilé 111 de l'élément mobile 11 et dans lequel est fixé l'écrou 123. La tige filetée 122 est ainsi vissée dans l'écrou 123. Il en résulte que la rotation de l'embout de réglage 122 dans un sens ou dans l'autre provoque la translation rectiligne de l'élément mobile 11 le long du support de guidage 10 par vissage ou dévissage de la tige filetée 121 dans l'écrou 123. Ces moyens de réglage 12 permettent ainsi de contrôler le déplacement de l'élément mobile 11 par rapport au support de guidage 10. Lorsque le dispositif de maintien de coffrage 1 est monté sur un élément de construction 2, les moyens de réglage 12 permettent de serrer la butée d'appui 13, 112 de l'élément mobile 11 contre le panneau de coffrage 3. Pour ce faire il suffit de tourner l'embout de réglage 122 pour rapprocher la butée d'appui contre le panneau de coffrage 3. Selon une variante de réalisation non représentée, les moyens de réglage sont formés d'une vis sans fin inversée dans laquelle, l'embout de réglage est cette fois-ci disposé non pas à l'extrémité fermée du tube profilé 101 du support de guidage 10 mais à l'extrémité du premier tube profilé 111 de l'élément mobile 11 au niveau de l'angle droit. Bien entendu, tout autre moyen de réglage équivalent peut convenir tel qu'un système à pignon et crémaillère ou similaire.

L'élément mobile 11 en forme d'équerre comporte une portion transverse 112 disposée à angle droit de la portion rectiligne 111, comme l'illustrent les figures 1 à 3. La portion transverse se présente sous la forme d'un second tube profilé 112 rectiligne, creux ou non, de section carrée, solidarisé au premier tube profilé 111 par soudure ou tout procédé similaire. Cette portion transverse est destinée à être en appui direct contre le panneau de coffrage 3 ou par l'intermédiaire d'un patin orientable 13 lorsque le dispositif de maintien de coffrage 1 est en position active. Dans l'exemple illustré, le tube profilé 112 comporte à cet effet une pluralité de trous traversants 113 agencés pour recevoir une articulation 133 du patin orientable 13. Le patin orientable 13 comporte un profilé rectiligne 131 et deux plaques transversales 132 saillantes en regard l'une de l'autre comportant chacune un trou traversant 134 en regard l'un de l'autre et formant un étrier disposé au centre du profilé rectiligne 131. Cet étrier enjambe le second tube profilé 112 au droit d'un trou traversant 113 auquel il est couplé par un goujon 133 formant l'articulation du patin orientable 13. La pluralité de trous 113 du second tube profilé 112 permet de faire varier la position du patin orientable 13 en fonction de l'épaisseur des éléments de construction 2. Le profilé rectiligne 131 du patin orientable 13 est disposé dans l'angle droit délimité par le premier tube profilé 111 et le second tube profilé 112. Le patin orientable 13 est particulièrement utile lorsque l'extrémité 22 à coffrer de l'élément de construction 2 n'est pas perpendiculaire à ses parois 20 mais est inclinée ou en biais. Cette configuration est notamment illustrée à la figure 5 et sera décrite dans la suite de la description.

Le dispositif de maintien de coffrage 1 comporte en outre des moyens de fixation 14 comportant une bride de serrage 142 agencée pour enserrer au moins en partie le support de guidage 10 et pour être fixée à l'élément de construction 2 par au moins un organe de fixation 141. Dans l'exemple représenté, la bride de serrage 142 est formée d'une plaque en forme de L, et comporte un trou traversant 143 pour recevoir l'organe de fixation 141, qui est une vis. Cet exemple n'est bien entendu pas limitatif. En outre, l'organe de fixation 141 est destiné à être vissé dans une douille (non représentée) dont est muni au préalable l'élément de construction 2. La vis 141 forme un organe de fixation des moyens de fixation 14 et la douille forme un organe de réception complémentaire. Ce choix d'organe de fixation 141 et d'organe de réception n'est toutefois pas limitatif. Les moyens de fixation 14 ont la particularité d'être totalement amovibles et indépendants du support de guidage 10 et de l'élément mobile 11. En effet, lesdits moyens de fixation 14 sont destinés à être en appui sur le support de guidage 10 sur une unique surface d'appui et à être fixés audit élément de construction 2 en un unique point de fixation. Plus particulièrement, les moyens de fixation 14 sont d'une part prévus pour être directement fixés dans l'élément de construction 2 via l'ensemble vis 141 et douille et pour être en contact temporaire avec la face 201 de l'élément de construction 2 via la partie recourbée de la plaque 142, et d'autre part pour être uniquement en appui sans liaison directe contre le support de guidage 10 du dispositif de maintien de coffrage 1 via la partie droite de la plaque 142. Avantageusement, de tels moyens de fixation 14 permettent de faciliter la fixation du dispositif de maintien de coffrage 1, puisque celui-ci est fixé sur l'élément de construction 2 en un unique point. Il en résulte une aisance de mise en oeuvre sur le chantier. De plus, on évite ainsi de dégrader l'intégrité et l'esthétique de l'élément de construction 2.

Les figures 4 et 5 illustrent un exemple non limitatif d'un élément de construction 2 comportant un dispositif de maintien de coffrage 1, tel que décrit précédemment. En particulier, dans cet exemple l'élément de construction consiste en un mur préfabriqué à coffrage intégré 2. Bien entendu, ce choix d'élément de construction n'est pas limitatif et s'étend par exemple au mur préfabriqué plein comportant des évidements latéraux pour recevoir des fers de liaison, ou tout autre élément de construction similaire. Dans l'exemple illustré, le mur à coffrage intégré 2 comporte deux parois 20 parallèles entre elles et distantes l'une de l'autre pour former un évidement 21. Les parois 20 comportent chacune une face 201. Le mur à coffrage intégré 2 est fabriqué en usine et acheminé sur le chantier. L'évidement 21 est prévu pour recevoir le matériau de coulage du noyau, tel que du béton, une fois que le mur à coffrage intégré 2 est disposé sur le chantier. Dans cet exemple, le mur à coffrage intégré 2 comporte une extrémité latérale 22 libre, sur laquelle est disposé en appui un panneau de coffrage 3 maintenu grâce à deux dispositifs de maintien de coffrage 1 pour fermer cette extrémité latérale 22 du mur à coffrage intégré 2. Le panneau de coffrage 3 permet ainsi de garantir que le matériau de remplissage du noyau qui est coulé entre les parois 20 ne s'écoule pas en dehors de celles-ci. Le support de guidage 10 du dispositif de maintien de coffrage 1 est disposé en appui contre la face 201 d'une des parois 20 du mur à coffrage intégré 2. Le support de guidage 10 et la portion rectiligne 111 de l'élément mobile 11 sont sensiblement parallèles à la direction longitudinale du mur à coffrage intégré 2. En outre, la portion transverse 112 de l'élément mobile 11 est disposée en face de l'extrémité latérale 22 du mur à coffrage intégré 2 et du panneau de coffrage 3. Le patin orientable 13 est quant à lui en appui contre le panneau de coffrage 3 et forme un angle avec la portion transverse 112 étant donné que l'extrémité latérale 22 et le panneau de coffrage 3 sont en biais. Il se positionne ainsi automatiquement par rapport à l'extrémité à coffrer pour exercer une force de résistance et maintenir le panneau de coffrage 3 en appui contre les tranches 221 de l'extrémité latérale 22 du mur à coffrage intégré 2 grâce aux moyens de réglage 12. Le dispositif de maintien de coffrage 1 est fixé au mur à coffrage intégré 2 par les moyens de fixation 14. Plus particulièrement, le support de guidage 10 est maintenu contre la paroi 20 par la bride de serrage 142 des moyens de fixation 14. La paroi 20 comporte une douille (non représentée) permettant de recevoir l'organe de fixation 141 qui traverse le trou traversant 143 de la bride de serrage 142 pour permettre de fixer directement les moyens de fixation 14 à la paroi 20. La bride de serrage 142 est d'une part en appui contre le support de guidage 10 au niveau de sa partie plane et d'autre part en appui contre la paroi 20 au niveau de sa partie recourbée.

### Possibilités d'application industrielle :

Il ressort clairement de cette description que l'invention permet d'atteindre les buts fixés, à savoir proposer un dispositif de maintien de coffrage adapté à divers éléments de construction et notamment des murs à coffrage intégré standard, qui soit sans danger pour les opérateurs, qui soit facile à mettre en oeuvre par un unique opérateur, qui soit capable de résister à des efforts de poussée du béton lors du coulage, qui évite la dégradation de l'élément de construction et préserve son intégrité, et qui diminue considérablement le temps de mise en oeuvre et améliore grandement l'ergonomie du chantier.

La présente invention s'applique particulièrement au coffrage d'arrêt de béton notamment le coffrage d'about libre ou d'ébrasement d'ouvrant ou de tête de voile.

Le procédé de coffrage utilisant le dispositif de maintien de coffrage 1 précédemment décrit est à présent détaillé. L'on fixe le support de guidage 10 à la face 201 d'une des parois 20 de l'élément de construction 2 qui comporte une douille (non représentée) par l'intermédiaire des moyens de fixation 14. Plus particulièrement, on insère l'organe de fixation 141 dans le trou traversant 143 de la bride de serrage 142 qui est orientée de sorte que la partie recourbée soit en appui contre la paroi 20, et l'on insère l'organe de fixation 141 dans la douille sans serrer. Puis, l'on dispose le support de guidage 10 en appui sur la vis 141 dans l'espace ménagé entre la paroi 20 et la bride de serrage 142. Il en résulte que les moyens de fixation 14 sont en appui d'une part contre le support de guidage 10 et d'autre part contre la face 201 de la paroi 20. L'on dispose ensuite le panneau de coffrage 3 entre les tranches 221 de l'extrémité latérale 22 du mur à coffrage intégré 2 et le patin orientable 13 de l'élément mobile 10. L'on déplace l'élément mobile 11 selon une translation rectiligne le long dudit support de guidage 10 pour faire varier la longueur L du dispositif de maintien de coffrage 1 en tournant l'embout de réglage 122 par une clé appropriée, jusqu'à ce que le patin orientable 13 exerce une force de résistance contre le panneau de coffrage. Pour terminer, l'on serre l'embout de réglage 122 pour verrouiller cette position. Après coulage et séchage du noyau en béton, l'on démonte le panneau de coffrage 3 en effectuant les étapes qui viennent décrites à l'envers.

## Revendications

1. Dispositif de maintien de coffrage (1) pour maintenir au moins un panneau de coffrage (3) agencé pour fermer au moins en partie un évidement (21) prévu dans un élément de construction (2), ledit évidement (21) étant compris entre deux faces (201) opposées dudit élément de construction (2) chacune délimitées par une tranche (221), ledit panneau de coffrage (3) étant au moins partiellement en appui sur lesdites tranches (221), ledit dispositif de maintien de coffrage (1) comportant un unique support de guidage (10) et un unique élément mobile (11) couplé audit support de guidage (10) et comportant une butée d'appui (13, 112) agencée pour, en position active, être en appui contre ledit panneau de coffrage (3) et exercer sur lui une force de résistance, ledit dispositif de maintien de coffrage (1) comportant en outre des moyens de réglage (12) agencés pour permettre le contrôle du déplacement et de la position de l'élément mobile (11) par rapport audit support de guidage (10) ainsi que le serrage de ladite butée d'appui (13, 112) contre ledit panneau de coffrage (3), ledit support de guidage (10) étant agencé pour être fixé sur une seule desdites faces (201) dudit élément de construction (2) par des moyens de fixation (14), ledit dispositif de maintien de coffrage (1) est **caractérisé en ce que** ledit support de guidage (10) et ledit élément mobile (11) sont assemblés de manière télescopique, pour permettre le coulissement dudit élément mobile (11) dans ledit support de guidage (10) pour faire varier la longueur (L, L1, L2) dudit dispositif de maintien de coffrage (1) entre au moins une position passive dans laquelle ladite butée d'appui (13, 112) n'est pas en appui contre ledit panneau de coffrage (3) et une position active dans laquelle ladite butée d'appui est en appui contre lui, et **en ce que** ledit élément mobile (11) présente la forme d'une équerre, et comporte une portion rectiligne (111) et une portion transverse (112) sensiblement à angle droit de ladite portion rectiligne (111) et formant une butée d'appui fixe, transverse audit support de guidage.

2. Dispositif de maintien de coffrage selon la revendication 1, **caractérisé en ce que** ledit support de guidage (10) présente une forme rectiligne et comporte au moins un tube profilé (101) fermé à une de ses extrémités (102).

3. Dispositif de maintien de coffrage selon la revendication 1, **caractérisé en ce qu'**il comporte un patin orientable (13) monté sur ladite portion transverse (112) dudit élément mobile (11) par une articulation (133) pour former une butée d'appui orientable.

4. Dispositif de maintien de coffrage selon la revendication 3, **caractérisé en ce que** ladite portion rectiligne de l'élément mobile (11) comporte un premier tube profilé (111) et ladite portion transverse comporte un second tube profilé (112) comportant une pluralité de trous traversants (113) définissant plusieurs positions pour ledit patin orientable (13).

5. Dispositif de maintien de coffrage selon la revendication 4, **caractérisé en ce que** ledit patin orientable (13) comporte un profilé rectiligne (131) solidaire d'un étrier (132) central couplé à ladite portion transverse (112) de l'élément mobile (11) par ladite articulation (133).

6. Dispositif de maintien de coffrage selon la revendication 2, **caractérisé en ce que** lesdits moyens de réglage (12) comportent une tige filetée (121) munie à une extrémité d'un embout de réglage (122) et couplée à l'autre extrémité à un écrou (123), **en ce que** ladite tige filetée (121) est comprise à l'intérieur d'une partie au moins du support de guidage (10) et de l'élément mobile (11), **en ce que** ladite tige filetée (121) traverse l'extrémité (102) du support de guidage (10) et **en ce que** ladite tige filetée (121) est vissée dans ledit écrou (123).

7. Dispositif de maintien de coffrage selon la revendication 1, **caractérisé en ce que** lesdits moyens de fixation (14) sont agencés pour être en appui sur ledit support de guidage (10) sur une unique surface d'appui et pour être fixés audit élément de construction (2) en un unique point de fixation.

8. Dispositif de maintien de coffrage selon la revendication 1 ou 7, **caractérisé en ce que** lesdits moyens de fixation (14) comportent une bride de serrage (142) agencée pour enserrer au moins en partie ledit support de guidage (10) et pour être en appui contre la face (201) dudit élément de construction (2) et un organe de fixation (141) agencé pour traverser ladite bride de serrage (142) et pour être fixé dans un organe de réception que comporte la face (201) dudit élément de construction (2).

9. Dispositif de maintien de coffrage selon la revendication 8, **caractérisé en ce que** ledit organe de fixation (141) est une vis et **en ce que** la bride de serrage (14) est formée d'une plaque en forme de L comportant un trou traversant (143) pour recevoir ladite vis, une partie droite pour être uniquement en appui sans liaison directe contre le support de guidage (10) et une partie recourbée pour être en contact temporaire avec la face (201) de l'élément de construction (2).

10. Elément de construction (2) comportant un évidement (21) compris entre deux faces (201) opposées, chacune des faces (201) étant délimitée par une tranche (221), **caractérisé en ce qu'**il comporte au moins un dispositif de maintien de coffrage (1) selon l'une quelconque des revendications 1 à 9 agencé pour maintenir un panneau de coffrage (3) au moins partiellement en appui sur les tranches (221) desdites faces (201) dudit élément de construction (2) et fermer au moins en partie ledit évidement (21) .

11. Elément de construction selon la revendication 10, **caractérisé en ce qu'**il comporte au moins une douille noyée dans une de ses faces (201), agencée pour recevoir lesdits moyens de fixation (14) dudit dispositif de maintien de coffrage (1).

12. Elément de construction selon la revendication 11, **caractérisé en ce qu'**il consiste en un mur à coffrage intégré (2) comportant deux parois (20) sensiblement parallèles et maintenues à distance l'une de l'autre pour former ledit évidement (21) pouvant être rempli par un matériau de remplissage, au moins une paroi (20) dudit mur à coffrage intégré (2) comportant ladite au moins une douille débouchant sur ladite face (201), ledit mur à coffrage intégré (2) comportant au moins une extrémité latérale (22) fermée au moins en partie par au moins un panneau de coffrage (3) rapporté et maintenu par ladite butée d'appui (13, 112) dudit dispositif de maintien de coffrage (1), ledit dispositif de maintien de coffrage (1) étant fixé sur ladite paroi (20) dudit mur à coffrage intégré (2) par lesdits moyens de fixation (14).

13. Procédé de coffrage d'un élément de construction (2) selon l'une quelconque des revendications 10 à 12 utilisant le dispositif de maintien de coffrage (1) selon l'une quelconque des revendications 1 à 9, **caractérisé en ce que** :
- l'on fixe ledit dispositif de maintien de coffrage (1) à l'élément de construction (2) par l'intermédiaire des moyens de fixation (14) en maintenant ladite butée d'appui (131, 13) à distance de l'évidement (21) à coffrer dudit élément de construction (2),
- l'on dispose un panneau de coffrage (3) entre ledit évidement (21) dudit élément de construction (2) et ladite butée d'appui (131, 13) du dispositif de maintien de coffrage (1), et
- l'on rapproche ladite butée d'appui (131, 13) dudit panneau de coffrage (3) en déplaçant l'élément mobile (11) du dispositif de maintien de coffrage (1) de la position passive à la position active selon une translation rectiligne le long dudit support de guidage (10) grâce auxdits moyens de réglage (12) jusqu'à ce que la butée d'appui (13, 112) vienne en appui et exerce une force de résistance contre ledit panneau de coffrage (3).

## Patentansprüche

1. Schalunghaltevorrichtung (1) zum Halten von zumindest einer Schalungsplatte (3), ausgelegt, um zumindest zum Teil eine in einem Bauelement (2) vorgesehene Aushöhlung (21) zu verschließen, wobei besagte Aushöhlung (21) sich zwischen zwei gegenüber liegenden, jeweils durch einen Rand (221) begrenzten Seiten (201) von besagtem Bauelement (2) befindet, wobei besagte Schalungsplatte (3) zumindest teilweise auf besagten Rändern (221) aufliegt, wobei besagte Schalunghaltevorrichtung (1) eine einzige Führungsschiene (10) und ein einziges mit besagter Führungsschiene (10) verbundenes bewegliches Element (11) beträgt und einen Abstützanschlag (13, 112) beträgt, der ausgelegt ist um, in aktiver Stellung, gegen besagte Schalungsplatte (3) anzuliegen und auf diese eine Widerstandskraft auszuüben, wobei besagte Schalunghaltevorrichtung (1) zudem Einstell-Mittel (12) beträgt, die ausgelegt sind, um die Kontrolle der Bewegung und der Stellung des beweglichen Elements (11) in Bezug auf besagte Führungsschiene (10), sowie des Festspannens von besagtem Abstützanschlag (13, 112) gegen besagte Schalungsplatte (3) zu ermöglichen, wobei besagte Führungsschiene (10) ausgelegt ist, um durch Befestigungsmittel (14) auf einer einzigen von besagten Seiten (201) von besagtem Bauteil (2) befestigt zu werden, wobei besagte Schalunghaltevorrichtung (1) **dadurch gekennzeichnet ist, dass** besagte Führungsschiene (10) und besagtes bewegliches Element (11) teleskopisch zusammen gebaut sind, um das Gleiten von besagten beweglichen Element (11) in besagter Führungsschiene (10) zu ermöglichen, um die Länge (L, L1, L2) von besagter Schalunghaltevorrichtung (1) zwischen zumindest einer passiven Stellung, in der besagter Abstützanschlag (13, 112) nicht gegen besagter Schalungsplatte (3) anliegt, und einer aktiven Stellung, in der besagter Abstützanschlag gegen dieser anliegt, variieren zu lassen, und dadurch, dass besagtes bewegliches Element (11) eine Winkelform aufweist und ein geradliniges Teil (111) und ein zu besagtem geradlinigen Teil (111) merklich rechtwinklig angeordnetes Quer-Teil (112) beträgt, welches einen festen, transversal zu besagter Führungsschiene (10) angeordneten Abstützanschlag bildet.

2. Schalunghaltevorrichtung nach Anspruch 1, **dadurch gekennzeichnet, dass** besagte Führungsschiene (10) eine geradlinige Form aufweist und zumindest ein an einem seiner Enden (102) geschlossenes Profilrohr (101) beträgt.

3. Schalunghaltevorrichtung nach Anspruch 1, **dadurch gekennzeichnet, dass** sie einen schwenkbaren Schuh (13) beträgt, der über ein Gelenk (133) auf besagtem Quer-Teil (112) von besagtem beweglichem Element (11) montiert ist, um einen schwenkbaren Abstützanschlag zu bilden.

4. Schalunghaltevorrichtung nach Anspruch 3, **dadurch gekennzeichnet, dass** besagtes geradliniges Teil von beweglichem Element (11) ein erstes Profilrohr (111) beträgt und besagtes Quer-Teil ein zweites Profilrohr (112) beträgt, welches eine Vielzahl Durchgangsbohrungen (113) aufweist, die mehrere Stellungen für besagten schwenkbaren Schuh (13) festlegen.

5. Schalunghaltevorrichtung nach Anspruch 4, **dadurch gekennzeichnet, dass** besagter schwenkbarer Schuh (13) ein geradliniges Profil (131) beträgt, das fest mit einem zentralen Bügel (132) verbunden ist, das über besagtes Gelenk (133) an besagtes Quer-Teil (112) von beweglichem Element (11) gekoppelt ist.

6. Schalunghaltevorrichtung nach Anspruch 2, **dadurch gekennzeichnet, dass** besagte Einstell-Mittel (12) eine an einem Ende mit einen Einstell-Endstück (122) versehene und am anderen Ende an eine Mutter (123) gekoppelte Gewindestange (121) betragen, dadurch, dass besagte Gewindestange (121) sich innerhalb zumindest eines Teils von Führungsschiene (10) und von beweglichem Element (11) befindet, dadurch, dass besagte Gewindestange (121) durch das Ende (102) von Führungsschiene (10) dringt, und dadurch, dass besagte Gewindestange (121) in besagte Mutter (123) geschraubt ist.

7. Schalunghaltevorrichtung nach Anspruch 1, **dadurch gekennzeichnet, dass** besagte Befestigungs-Mittel (14) ausgelegt sind, um auf besagter Führungsschiene (10) auf einer einzigen Auflagefläche aufzuliegen, und um über einen einzigen Befestigungspunkt an besagtem Bauelement (2) befestigt zu werden.

8. Schalunghaltevorrichtung nach Anspruch 1 oder 7, **dadurch gekennzeichnet, dass** besagte Befestigungs-Mittel (14) ein Spannlasche (142) betragen, die ausgelegt ist, um besagte Führungsschiene (10) zumindest zum Teil zu umfassen und um auf Seite (201) von besagtem Bauelement (2) aufzuliegen, sowie ein Befestigungs-Element (141), das ausgelegt ist, um durch besagte Spannlasche (142) hindurch zu gehen und in einem Aufnahme-Element in Seite (201) von besagtem Bauelement (2) befestigt zu werden.

9. Schalunghaltevorrichtung nach Anspruch 8, **dadurch gekennzeichnet, dass** besagtes Befestigungs-Mittel (141) eine Schraube ist, und dadurch, dass Spannlasche (14) aus einer L-förmigen Platte besteht mit einer Durchgangsbohrung (143) um besagte Schraube aufzunehmen, einem geraden Teil, um nur ohne direkte Verbindung an der Führungsschiene (10) anzuliegen und einem gefalzten Teil, um vorübergehend mit Seite (201) von Bauelement (2) in Kontakt zu sein.

10. Bauelement (2) mit einer Aushöhlung (21) zwischen zwei entgegen gesetzten Seiten (201), wobei jede der Seiten (201) durch einen Rand (221) abgegrenzt ist, **dadurch gekennzeichnet, dass** es zumindest eine Schalunghaltevorrichtung (1) nach einem beliebigen der Ansprüche 1 bis 9 beträgt, die ausgelegt ist, um eine Schalungsplatte (3) zu halten, die zumindest teilweise auf den Rändern (221) von besagten Seiten (201) von besagtem Bauelement (2) anliegt und zumindest zum Teil besagte Aushöhlung (21) zu verschließen.

11. Bauelement nach Anspruch 10, **dadurch gekennzeichnet, dass** es zumindest eine in einer seiner Seiten (201) versenkte Hülse beträgt, die ausgelegt ist, um besagte Befestigungsmittel (14) von besagter Schalunghaltevorrichtung (1) aufzunehmen.

12. Bauelement nach Anspruch 11, **dadurch gekennzeichnet, dass** es aus einer Mauer mit integrierter Schalung (2) besteht, mit zwei merklich parallelen und auf Abstand voneinander gehaltenen Wänden (20), um besagte Aushöhlung (21) zu bilden, die mit einem Füllmaterial gefüllt werden kann, wobei zumindest eine Wand (20) von besagter Mauer mit integrierter Schalung (2) besagte zumindest eine auf besagter Seite (201) mündende Hülse beträgt, wobei besagte Mauer mit integrierter Schalung (2) zumindest ein Seitenende (22) beträgt, das durch zumindest eine angesetzte Schalungsplatte (3) verschlossen ist, die durch besagten Abstützanschlag (13, 112) von besagter Schalunghaltevorrichtung (1), gehalten wird, wobei besagte Schalunghaltevorrichtung (1) durch besagte Befestigungsmittel (14) auf besagter Wand (20) von besagter Mauer mit integrierter Schalung (2) befestigt ist.

13. Schalungsverfahren eines Bauelements (2) nach einem beliebigen der Ansprüche 10 bis 12, das die Schalunghaltevorrichtung (1) einem beliebigen der Ansprüche 1 bis 9 einsetzt, **dadurch gekennzeichnet, dass**:
- man besagte Schalunghaltevorrichtung (1) mit Befestigungsmitteln (14) an Bauelement (2) befestigt, wobei besagter Abstützanschlag (131, 13) von der zu schalenden Aushöhlung (21) von besagten Bauelement (2) fern gehalten wird,
- man eine Schalungsplatte (3) zwischen besagter Aushöhlung (21) von besagtem Bauelement (2) und besagtem Abstützanschlag (131, 13) von Schalunghaltevorrichtung (I) anordnet, und
- man besagtem Abstützanschlag (131, 13) durch Bewegen des beweglichen Elements (11) von Schalunghaltevorrichtung (1) an besagte Schalungsplatte (3) annähert, von der passiven Stellung in die aktive Stellung, durch ein verschieben entlang besagter Führungsschiene (10) mit Hilfe besagter Einstell-Mittel (12) bis Abstützanschlag (13, 112) an besagter Schalungsplatte (3) anliegt und auf diese eine Widerstandskraft ausübt.

## Claims

1. Formwork retaining device (1) for retaining at least one shuttering panel (3) arranged to close at least partly a recess (21) provided in a building element (2), said recess (21) being comprised between two opposite sides (201) of said building element (2), which are each delimited by an edge (221), said shuttering panel (3) bearing at least partly on said edges (221), said formwork retaining device (1) comprising one single guide support (10) et and one single mobile element (11) coupled with said guide support (10) and comprising a bearing stop (13, 112) arranged to be, in active position, resting on said shuttering panel (3) and exert on it a resistance force, said formwork retaining device (1) moreover comprising adjustment means (12) arranged to allow controlling the displacement and the position of mobile element (11) with respect to said guide support (10) as well as the tightening of said bearing stop (13, 112) against said shuttering panel (3), said guide support (10) being arranged to be fastened onto one single of said sides (201) of said building element (2) by fastening means (14), said formwork retaining device (1) being **characterized in that** said guide support (10) and said mobile element (11) are assembled in a telescopic manner, to allow said mobile element (11) to slide in said guide support (10) to modify the length (L, L1, L2) of said formwork retaining device (1) between at least one passive position in which said bearing stop (13, 112) is not resting on said shuttering panel (3) and an active position in which said bearing stop is resting on it, and **in that** said mobile element (11) has the shape of a square and comprises a rectilinear section (111) and a transversal section (112) substantially perpendicular to said rectilinear section (111) and forming a fixed bearing stop transversal to said guide support (10).

2. Formwork retaining device according to claim 1, **characterized in that** said guide support (10) has a rectilinear shape and comprises at least one profiled tube (101) closed at one of its ends (102).

3. Formwork retaining device according to claim 1, **characterized in that** it comprises an adjustable shoe (13) mounted on said transversal section (112) of said mobile element (11) by means of a joint (133) to form an adjustable bearing stop.

4. Formwork retaining device according to claim 3, **characterized in that** said rectilinear section of mobile element (11) comprises a first profiled tube (111) and said transversal section comprises a second profiled tube (112) comprising a plurality of through holes (113) defining several positions for said adjustable shoe (13).

5. Formwork retaining device according to claim 4, **characterized in that** said adjustable shoe (13) comprises a rectilinear profile (131) integral with a central bracket (132) coupled with said transversal section (112) of mobile element (11) through said joint (133).

6. Formwork retaining device according to claim 2, **characterized in that** said adjustment means (12) comprise a threaded rod (121) provided at one end with an adjusting end piece (122) and coupled at the other end with a nut (123), **in that** said threaded rod (121) is comprised inside of at least a part of guide support (10) and mobile element (11), **in that** said threaded rod (121) passes through end (102) of guide support (10) and **in that** said threaded rod (121) is screwed in said nut (123).

7. Formwork retaining device according to claim 1, **characterized in that** said fastening means (14) are arranged to rest on said guide support (10) on one single bearing surface and to be fastened onto said building element (2) at one single fastening point.

8. Formwork retaining device according to claim 1 or 7, **characterized in that** said fastening means (14) comprise a tightening clamp (142) arranged to enclose at least partly said guide support (10) and to rest on side (201) of said building element (2) and a fastening element (141) arranged to pass through said tightening clamp (142) and to be fastened in a receiving element included in side (201) of said building element (2).

9. Formwork retaining device according to claim 8, **characterized in that** said fastening means (141) is a screw and **in that** tightening clamp (14) is made of a L-shaped plate comprising a though hole (143) to receive said screw, a straight section to only rest on said guide support (10) without direct connection and a bent section to be in temporary contact with side (201) of building element (2).

10. Building element (2) comprising a recess (21) included between two opposite sides (201), each of sides (201) being delimited by an edge (221), **characterized in that** it comprises at least one formwork retaining device (1) according to any of claims 1 to 9, arranged to retain a shuttering panel (3) resting at least partly on edges (221) of said sides (201) of said building element (2) and close at least partly said recess (21).

11. Building element according to claim 10, **characterized in that** it comprises at least one bush embedded in one of its sides (201), arranged to receive said fastening means (14) of said formwork retaining device (1).

12. Building element according to claim 11, **characterized in that** it consists in a wall with integrated formwork (2) comprising two walls (20) substantially parallel and maintained at a distance from each other to form said recess (21) that can be filled with a filling material, at least one wall (20) of said wall with integrated formwork (2) comprising said at least one bush opening on said side (201), said wall with integrated formwork (2) comprising at least one side end (22) closed at least partly by at least one shuttering panel (3) attached and retained by said bearing stop (13, 112) of said formwork retaining device (1), said formwork retaining device (1) being fastened onto said wall (20) of said wall with integrated formwork (2) by said fastening means (14).

13. Shuttering method for a building element (2) according to any of claims 10 to 12 using the formwork retaining device (1) according to any of claims 1 to 9, **characterized in that**:
- one fastens said formwork retaining device (1) onto building element (2) through fastening means (14) by maintaining said bearing stop (131, 13) at a distance of recess (21) to be shuttered of said building element (2),
- one arranges a shuttering panel (3) between said recess (21) of said building element (2) and said bearing stop (131, 13) of formwork retaining device (1), and
- one brings said bearing stop (131, 13) close to said shuttering panel (3) by moving mobile element (11) of formwork retaining device (1) from the passive la position to the active position according to a rectilinear translation along said guide support (10) thanks to said adjustment means (12) until bearing stop (13, 112) rests on and exerts a resistance force against said shuttering panel (3).
